# EUROPÄISCHE PATENTSCHRIFT

(11) **EP 1 048 411 B1**
(45) Veröffentlichungstag und Bekanntmachung des Hinweises auf die Patenterteilung: **27.11.2002**
(21) Anmeldenummer: 00102489.2
(22) Anmeldetag: 05.02.2000
(51) Int. Cl.: B25B 5/06, B23Q 3/06, B23Q 3/10

(54) **Aufsitzspanner**
Mountable clamping device
Griffe de serrage montable

(30) Priorität: 26.04.1999 DE 19918696
(43) Veröffentlichungstag der Anmeldung: 02.11.2000
(73) Patentinhaber: ERWIN HALDER KG, D-88480 Achstetten-Bronnen (DE)
(72) Erfinder: Halder, Werner, 88480 Achstetten-Bronnen (DE); Hummel, Dieter, 88339 Bad Waldsee (DE)
(74) Vertreter: Hentrich, Swen Dipl.-Phys. Dr.

(56) Entgegenhaltungen:
- EP-A- 0 578 989
- FR-A- 2 044 137
- US-A- 2 526 553
- US-A- 5 192 063
- PATENT ABSTRACTS OF JAPAN vol. 009, no. 063 (M-365), 20. März 1985 (1985-03-20) -& JP 59 196140 A (TOSHIBA KK), 7. November 1984 (1984-11-07)

## Beschreibung

Die Erfindung betrifft einen Aufsitzspanner mit einer Führungssäule, mit einer Spannpratze und mit Spannmitteln, durch die die auf der Führungssäule angeordnete Spannpratze gegenüber der Führungssäule axial verstellbar ist, wobei Mittel zur Beschränkung der Drehbeweglichkeit der Spannpratze um die Führungssäule mit einem Anschlag, der mit einem den Schwenkbereich begrenzenden, an der Spannpratze angeordneten Gegenanschlag zusammenwirkt, vorgesehen sind.

Aus der Praxis sind Aufsitzspanner bekannt, die dazu dienen, Werkzeuge, Werkstücke oder dergl. auf Maschinentischen festzuspannen, wobei in der Regel die Führungssäulen über in Bohrungen gehaltene Gewindestifte, die in eine Gewindeaufnahme am unteren Ende der Führungssäule eingreifen, oder durch in Nuten einsetzbare Nutensteine auf dem Maschinentisch fixiert sind. Obwohl die Lage der Führungssäule damit festliegt, ist eine große Präzision und gute Reproduzierbarkeit der Lage der Spannpratze gegenüber dem zu spannenden Teil nicht gegeben.

Aus JP 59 196140 A ist ein Aufsitzspanner der eingangs genannten Art bekannt, bei dem gegen die Kraft einer Feder die Spannpratze durch die Spannmittel axial gegenüber der Führungssäule verstellt werden kann, wobei bei der in Richtung des Werkstücks erfolgenden Verstellung ein radial von der Spannpratze abstehender Stift zwischen der Führungssäule zugeordnete Kreissegmente eingeführt wird, um so die Beschränkung der Drehbeweglichkeit zu erzielen, die keine Wahlmöglichkeit hinsichtlich der Drehlage bietet.

Der Erfindung liegt die Aufgabe zugrunde, einen Aufsitzspanner der eingangs genannten Art so auszubilden, daß eine freie Wahl der Drehlagen möglich ist, zwischen denen mit hoher Genauigkeit und hoher Reproduzierbarkeit die Spannpratze verdreht werden kann.

Diese Aufgabe wird bei einem Aufsitzspanner der eingangs genannten Art dadurch gelöst, daß ein lösbar auf der Führungssäule angeordneter Positionierring den Anschlag aufweist, und daß der Positionierring in seiner Winkellage gegenüber der Führungssäule fixierbar ist.

Die Erfindung bietet den Vorteil, daß der Positionierring selber gegenüber der Führungssäule verdrehbar und erst in einer bestimmten Winkellage gegenüber der Führungssäule fixierbar sein kann, die Führungssäule also selber nicht starr vorgegebene Strukturen aufweisen muß, die eine bestimmte Orientierung der Mittel zur Beschränkung der Drehbeweglichkeit und damit der Orientierung der Spannpratze erzwingen. Damit werden durch die Mittel zur Beschränkung der Drehbeweglichkeit Grenzstellungen der Winkellage der Spannpratze gegenüber der als Drehachse wirkenden Führungssäule vorgegeben, so daß die Spannpratze definiert zwischen den beiden Grenzstellungen verstellbar ist, im Ergebnis also die Spannpratze in der einen Grenzstellung stets an derselben Stelle des zu spannenden Teils angreift und in der anderen Grenzstellung in einem bestimmten, dem Anwender freigestellten Bereich verschwenkt werden kann.

Eine hinsichtlich der Einfachheit Ihres Aufbaus bevorzugte Ausführungsform ist dadurch gekennzeichnet, daß der Gegenanschlag durch einen Sektor mit einem gegenüber den außerhalb des Sektors liegenden Bereichen der Spannpratze kleineren Radius und der Anschlag als Stift ausgebildet ist, der in den Sektor mit dem kleineren Radius hineinragt.

Die Flexibilität bei der Verwendung des Aufsitzspanners wird gesteigert, wenn der Sektor mit dem kleineren Radius mehrfach, über den Umfang der Spannpratze verteilt, an dieser ausgebildet ist.

Der erfindungsgemäße Aufsitzspanner ist für einen horizontalen Einsatz, d. h. horizontaler Orientierung der Führungssäule auch geeignet, da selbst bei dem in der Regel vorliegenden assymmetrischen Aufbau der Spannpratze durch Anschlag und Gegenanschlag verhindert ist, da sich die Spannpratze stets so um die Führungssäule verdreht, bis der Massenschwerpunkt seine tiefste Lage erreicht.

Allerdings ist in dieser horizontalen Stellung die Spannpratze nicht durch die Schwerkraft auf der Führungssäule gesichert und kann, insbesondere bei der Positionierung des Aufsitzspanners an der Halteplatte, von der Führungssäule heruntergleiten. Um dies zu verhindern, ist in der Spannpratze ein in einer Ringnut gehaltener Sicherungsring angeordnet, wobei auf der Führungssäule eine Kerbe zur Aufnahme des Sicherungsringes ausgebildet ist. Diese Gestaltung bewirkt eine Selbsthemmung des Aufsitzspanners, bei der die Spannpratze bei fehlendem Eingriff des Sicherungsringes in die Kerbe auf der Führungssäule frei verschiebbar ist, bis die durch die Kerbe gegebene Grenzstellung mit der für den Einsatz maximal möglichen axialen Ausdehnung erreicht ist. Der Sicherungsring erhöht darüberhinaus die Reibung zwischen der Spannpratze und der Führungssäule, die ein Verdrehen der Spannpratze um die Führungssäule in der Regel verhindert, in jedem Fall deutlich erschwert.

Es hat sich als zweckmäßig erwiesen, daß die Spannmittel durch eine in ein Spanngewinde der Führungssäule eingreifende Spannschraube gebildet sind, und daß die Spannschraube durch einen auf einem Axiallager abgestützten Klemmhebel verdrehbar ist. Dabei ist insbesondere die Verwendung des Axiallagers vorteilhaft, da durch dessen Einsatz die Spannkräfte deutlich erhöht werden können, weil die bei Verdrehung des Klemmhebels zu überwindenden Reibungskräfte im wesentlichen zwischen dem Spanngewinde und der Spannschraube lokalisiert und damit auch für die Einspannung wirksam sind.

Zwischen der Führungssäule und der Spannpratze ist weiterhin eine Feder angeordnet.

Im folgenden soll die Erfindung an in der Zeichnung dargestellten Ausführungsbeispielen näher erläutert werden; es zeigen:
- Fig. 1: eine Seitenansicht eines erfindungsgemäßen Aufsitzspanners,
- Fig. 2: einen Längsschnitt durch den Aufsitzspanner aus Fig. 1, mit der Spannpratze gegenüber der Führungssäule in der Endstellung,
- Fig. 3: eine der Fig. 2 entsprechende Darstellung, mit der Spannpratze in Spannstellung,
- Fig. 4: einen Längsschnitt durch einen Positionierring,
- Fig. 5: eine Draufsicht auf den Positionierring aus Fig. 4,
- Fig. 6: den Schnitt VI!VI aus Fig. 3,
- Fig. 7: eine der Fig. 3 entsprechende Darstellung einer vereinfachten Ausführungsform,
- Fig. 8: das Detail VIII aus Fig. 2, und
- Fig. 9: das Detail IX aus Fig. 3.

In der Zeichnung ist ein Aufsitzspanner 1 gezeigt, der eine Führungssäule 2 mit einer axialen Durchgangsbohrung 3 aufweist. Auf der Führungssäule 2 ist drehbar eine Spannpratze 4 angeordnet, an der ein Spannhaken 5 ausgebildet ist. An dem der Spannpratze 4 abgewandten Ende der Durchgangsbohrung 3 ist ein in eine Gewindeaufnahme 6 eingeschraubter Gewindestift 7 angeordnet, mit dem der Aufsitzspanner 1 beispielsweise auf einem selber nicht gezeigten Maschinentisch fixiert werden kann. In dem anderen Ende der Durchgangsbohrung 3 ist ein Spanngewinde 8 ausgebildet, in das eine Spannschraube 9 eingreift, die zusammen die Spannmittel 8,9 bilden, um die Spannpratze 4 axial auf der Führungssäule 2 zu verstellen und so über den Spannhaken 5 ein Werkstück oder dergl. auf dem Maschinentisch festzuspannen. Die Spannschraube 9 kann durch einen Klemmhebel 10 verdreht werden, der über ein Axiallager 11 gegenüber der Spannpratze 4 abgestützt ist.

Auf der Führungssäule 2 ist lösbar ein Positionierring 12 angeordnet, der in seiner Drehlage gegenüber der Führungssäule 2 durch Sicherungsschrauben 13 fixierbar ist. Auf dem Positionierring 12 ist als Anschlag 14 ein Stift 15 plaziert. Dieser Stift 15 ragt in einem an der Spannpratze 4 ausgebildeten Sektor 16 hinein, der einen gegenüber den außerhalb des Sektors 16 liegenden Bereichen der Spannpratze 4 kleineren Radius aufweist und so als Gegenanschlag 17 fungiert, so daß Anschlag 14 und Gegenanschlag 17 Mittel 14,17 zur Beschränkung der Drehbeweglichkeit der Spannpratze 4 um die Führungssäule 2 bilden.

Dieser Sektor 16 mit dem kleineren Radius kann nach nicht in der Zeichnung dargestellten Ausführungsbeispielen mehrfach, über den Umfang der Spannpratze 4 verteilt, an dieser ausgebildet sein.

Wie insbesondere aus den Fig. 2, 3 sowie 8 und 9 zu erkennen ist, ist in der Spannpratze 4 ein in einer Ringnut 18 gehaltener Sicherungsring 19 angeordnet, der bei einer Verstellung der Spannpratze 4 gegenüber der Führungssäule 2 in axialer, der Trennung dieser beiden Bauteile entsprechenden Richtung in eine auf der Führungssäule 2 ausgebildeten Kerbe 20 eingreift und so eine weitere Verstellung in axialer Richtung verhindert und zugleich ein Verdrehen der Spannpratze 4 gegenüber der Führungssäule 2 erschwert. Zum Reinigen des Aufsitzspanners 1 kann die zwischen der Spannpratze 4 und der Führungssäule 2 durch den Sicherungsring 19 bewirkte Selbsthemmung mit Kraft überwunden und so der Aufsitzspanner 1 zerlegt werden. Zwischen der Führungssäule 2 und der Spannpratze 4 ist eine Druckfeder 21 angeordnet, um die beiden Bauteile gegeneinander unter Spannung zu halten.

## Patentansprüche

1. Aufsitzspanner mit einer Führungssäule (2), mit einer Spannpratze (4) und mit Spannmitteln (8,9), durch die die auf der Führungssäule (2) angeordnete Spannpratze (4) gegenüber der Führungssäule (2) axial verstellbar ist, wobei Mittel (14,17) zur Beschränkung der Drehbeweglichkeit der Spannpratze (4) um die Führungssäule (2) mit einem Anschlag (14), der mit einem den Schwenkbereich begrenzenden, an der Spannpratze (4) angeordneten Gegenanschlag (17) zusammenwirkt, vorgesehen sind, **dadurch gekennzeichnet, daß** ein lösbar auf der Führungssäule (2) angeordneter Positionierring (12) den Anschlag (14) aufweist, und daß der Positionierring (12) in seiner Winkellage gegenüber der Führungssäule (2) fixierbar ist.

2. Aufsitzspanner nach Anspruch 1, **dadurch gekennzeichnet, daß** der Gegenanschlag (17) durch einen Sektor (16) mit einem gegenüber den außerhalb des Sektors (16) liegenden Bereichen der Spannpratze (4) kleineren Radius und der Anschlag (14) als Stift (15) ausgebildet ist, der in den Sektor (16) mit dem kleineren Radius hineinragt.

3. Aufsitzspanner nach Anspruch 2, **dadurch gekennzeichnet, daß** der Sektor (16) mit dem kleineren Radius mehrfach, über den Umfang der Spannpratze (4) verteilt, an dieser ausgebildet ist.

4. Aufsitzspanner nach einem der Ansprüche 1 bis 3, **dadurch gekennzeichnet, daß** in der Spannpratze (4) ein in einer Ringnut (18) gehaltener Sicherungsring (19) angeordnet ist, und daß auf der Führungssäule (2) eine Kerbe (20) zur Aufnahme des Sicherungssringes (19) ausgebildet ist.

5. Aufsitzspanner nach einem der Ansprüche 1 bis 4, **dadurch gekennzeichnet, daß** die Spannmittel (8,9) durch eine in ein Spanngewinde (8) der Führungssäule (2) eingreifende Spannschraube (9) gebildet sind, und daß die Spannschraube (9) durch einen auf einem Axiallager (11) abgestützten Klemmhebel (10) verdrehbar ist.

6. Aufsitzspanner nach einem der Ansprüche 1 bis 5, **dadurch gekennzeichnet, daß** zwischen der Führungssäule (2) und der Spannpratze (4) eine Feder (21) angeordnet ist.

## Claims

1. Mountable clamping device comprising a guide pillar (2), a tensioning lug support (4), and tensioning means (8, 9) allowing the tensioning lug support (4) arranged on the guide pillar (2) to be adjusted axially in relation to the guide pillar (2), means (14, 17) for restricting the rotatability of the tensioning lug support (4) about the guide pillar (2) being provided with a limit stop (14) which cooperates with a mating stop (17) delimiting the swivelling range and arranged on the tensioning lug support (4), **characterised in that** a positioning ring (12) which is arranged on the guide pillar (2) so as to be detachable therefrom incorporates the limit stop (14), and that the positioning ring (12) is adapted to be immobilised in its angular position in relation to the guide pillar (2).

2. Mountable clamping device according to claim 1, **characterised in that** the mating stop (17) is in the form of a sector (16) having a smaller radius in relation to the zones of the tensioning lug support (4) that are situated outside the sector (16), and the limit stop (14) is in the form of a pin (15) which projects into the sector (16) with the smaller radius.

3. Mountable clamping device according to claim 2, **characterised in that** multiple sectors (16) with the smaller radius are formed on the tensioning lug support (4), distributed over the circumference thereof.

4. Mountable clamping device according to any of claims 1 to 3, **characterised in that** arranged in the tensioning lug support (4) is a locking ring (19) held in an annular groove (18), and that formed on the guide pillar (2) is a notch (20) to accommodate the locking ring (19).

5. Mountable clamping device according to any of claims 1 to 4, **characterised in that** the tensioning means (8, 9) are formed by a tensioning screw (9) which engages in a tensioning thread (8) on the guide pillar (2), and that the tensioning screw (9) can be turned by a clamping lever (10) supported on an axial bearing (11).

6. Mountable clamping device according to any of claims 1 to 5, **characterised in that** a spring (21) is arranged between the guide pillar (2) and the tensioning lug support (4).

## Revendications

1. Dispositif de bridage comportant une colonne de guidage (2), une griffe de serrage (4) ainsi que des moyens de serrage (8, 9), à l'aide desquels la griffe de serrage (4) montée sur la colonne de guidage (2) peut être déplacée axialement par rapport à ladite colonne de guidage (2), des moyens (14,17) pour limiter la rotation de la griffe de serrage (4) autour de la colonne de guidage (2), avec une butée (14) qui coopère avec une contre-butée (17) de délimitation de la zone de rotation, étant prévus, **caractérisé en ce qu'**une bague de positionnement (12) montée de manière séparable sur la colonne de guidage (2) porte la butée (14) et **en ce que** la bague de positionnement (12) peut être immobilisée dans sa position angulaire vis-à-vis de la colonne de guidage (2).

2. Dispositif de bridage selon la revendication 1, **caractérisé en ce que** la contre-butée (17) comporte un secteur (16) avec un rayon plus petit par rapport aux zones de la griffe de serrage (14) situées en dehors dudit secteur (16) et **en ce que** la butée est conformée (14) en goupille (15) faisant saillie dans le secteur (16) de rayon plus petit.

3. Dispositif de bridage selon la revendication 2, **caractérisé en ce que** le secteur (16) de rayon plus petit est aménagé plusieurs fois de manière répartie sur le pourtour de la griffe de serrage (4).

4. Dispositif de bridage selon une des revendications 1 à 3, **caractérisé en ce qu'**un circlip (19) monté dans une gorge annulaire (18) est disposé dans la griffe de serrage (4) et **en ce qu'**une encoche (20) pour recevoir le circlip (19) est aménagée sur la colonne de guidage (2).

5. Dispositif de bridage selon une des revendications 1 à 4, **caractérisé en ce que** les moyens de serrage (8, 9) sont formés d'une vis de serrage (9), qui s'engage dans un filetage (8) de la colonne de guidage (2) et **en ce que** la vis de serrage (9) peut être tournée à l'aide d'un levier de blocage (10) supporté par une butée axiale (11).

6. Dispositif de bridage selon une des revendications 1 à 5, **caractérisé en ce qu'**un ressort (21) est disposé entre la colonne de guidage (2) et la griffe de serrage (4).
